# EUROPÄISCHE PATENTSCHRIFT

(11) **EP 1 045 762 B1**
(45) Veröffentlichungstag und Bekanntmachung des Hinweises auf die Patenterteilung: **17.04.2002**
(21) Anmeldenummer: 99906041.1
(22) Anmeldetag: 07.01.1999
(51) Int. Cl.: B41F 31/14

(54) **VERFAHREN UND EINRICHTUNG ZUR BEEINFLUSSUNG DER FARBVERTEILUNG**
METHOD AND DEVICE FOR INFLUENCING INK DISTRIBUTION
PROCEDE ET DISPOSITIF PERMETTANT D'AGIR SUR LA REPARTITION DES COULEURS

(30) Priorität: 09.01.1998 DE 19800475
(43) Veröffentlichungstag der Anmeldung: 25.10.2000
(73) Patentinhaber: Koenig & Bauer Aktiengesellschaft, 97080 Würzburg (DE)
(72) Erfinder: JENTZSCH, Arndt, D-01640 Coswig (DE); BECKER, Uwe, D-01445 Radebeul (DE)
(86) Internationale Anmeldenummer: DE9900036
(87) Internationale Veröffentlichungsnummer: WO9934978

(56) Entgegenhaltungen:
- DE-A- 4 424 590
- JP-A- 57 120 443
- PATENT ABSTRACTS OF JAPAN vol. 6, no. 213 (M-167), 26. Oktober 1982 & JP 57 120443 A (DAINIHON SCREEN SEIZOU), 27. Juli 1982
- PATENT ABSTRACTS OF JAPAN vol. 98, no. 13, 30. November 1998 & JP 10 217434 A (DAINIPPON PRINTING), 18. August 1998

## Beschreibung

Die Erfindung betrifft ein Verfahren und eine Einrichtung zur Beeinflussung der Farbverteilung in Heberfarbwerken von Druckmaschinen.

Es sind Heberfarbwerke bekannt (EP 040 3861 A1), die eine in einem Farbkasten umlaufende Duktorwalze und einen mit der Duktorwalze und einem Reibzylinder in Wirkverbindung stehenden Farbheber aufweisen.
Der Reibzylinder ist Bestandteil des Walzenstuhles des Farbwerkes. Der Farbheber schwingt periodisch zwischen Duktorwalze und Reibzylinder hin und her und überträgt einen Farbstreifen von der Duktorwalze auf den Reibzylinder. Die Länge des Farbstreifens ist abhängig von der Anlagezeit des Farbhebers am Farbduktor und der Rotationsgeschwindigkeit des Farbduktors.

Es ist ein Effekt der Farbverteilung in Heberfarbwerken von Druckmaschinen allgemein bekannt, wobei unter Farbverteilung sowohl das Fördern von Überschußfarbe von den Walzen des Heberfarbwerkes in den Farbkasten bei Auftragsende als auch das Fördern von Zusatzfarbe zur Erreichung eines neuen Farbprofils, aufbauend auf dem alten Farbprofil, bzw. die Kombination beider Fördermöglichkeiten verstanden wird.

Bei einem Verfahren gemäß der DE-OS 37 07 695 wird unter Ausnutzung dieses Effektes zunächst das vom vorhergehenden Druckauftrag im Farbwerk vorhandene Farbprofil bei sich drehender Maschine durch Schließen der Farbdosierelemente und durch Rücktransport der zonal im Farbwerk profilabhängig vorhandenen Farbmengen in den Farbkasten nach einer bestimmten Anzahl von Umdrehungen bis auf eine auf allen Walzen gleichmäßig geringe, definierte und profilunabhängige Farbschichtdicke abgebaut und danach das für den nachfolgenden Druckauftrag im Farbwerk benötigte, auftragsentsprechende Farbprofil durch zonenweises Einstellen der Farbdosierelemente, durch Einstellen der Länge des in das Farbwerk zu übertragenden Farbstreifens und durch eine definierte Anzahl von Farbwerksumdrehungen aufgebaut

Nachteilig ist dabei, daß die Beeinflussung der Farbverteilung in Heberfeuchtwerken infolge der diskontinuierlichen Arbeitsweise des Farbhebers ein zeitaufwendiger Prozeß ist.

Aus den "PATENT ABSTRACTS OF JAPAN vol. 6, no. 213 (M-167), 26.10.1982 & JP 57 120443 ist eine Einrichtung bekannt geworden, die aus Farbduktor, einem farbabnehmenden Reibzylinder und einem zwischen Farbduktor und Reibzylinder hin- und herschwingenden Farbheber besteht Der Farbheber ist an einem Ende eines Hebels gelagert und dem anderen Ende des Hebels ist eine mit einer Kurve zusammenwirkende Kurvenrolle zugeordnet. Zur Herstellung einer Wirkverbindung zwischen Farbduktor, Farbheber und Reibzylinder sowie zur Aufhebung der Wirkverbindung zwischen Kurvenrolle und Kurve wird der Hebel verschoben. Die dann vorhandene Wirkverbindung zwischen Farbduktor, Farbheber und Reibzylinder besteht darin, dass der während des Maschinenlaufs hin- und hergehenden Farbheber nun in eine Stellung steht, in der ein ständiger Kontakt zwischen dem Farbduktor und dem farbabnehmenden Reibzylinder vorliegt. Eine derartige Stellung wird gebraucht, um beim Waschen des Farbwerkes den Farbheber und den Farbduktor einzubeziehen. Diese Veröffentlichung liefert keine Anregung, die Farbverteilung bei Heberfeuchtwerken zu beeinflussen.

Aufgabe der Erfindung ist die Schaffung eines Verfahrens und einer Einrichtung zur Beeinflussung der Farbverteilung in Druckmaschinen in kurzer Zeit.
Die Aufgabe wird erfindungsgemäß durch die Patentansprüche gelöst; zweckmäßige Ausgestaltungen sind in den Unteransprüchen offenbart.

Nachfolgend wird die Erfindung an einem Ausführungsbeispiel näher beschrieben. In der Zeichnung ist ein Heberfarbwerk einer Druckmaschine dargestellt. Anhand dieser Zeichnung werden die erfindungsgemäßen Verfahrensschritte näher erläutert.
Das Heberfarbwerk besteht aus einem Farbkasten 1, mit einem Farbduktor 2, einem Farbheber 3, einem Reibzylinder 4 und einem dem Reibzylinder 4 nachgeordneten, mehrere Walzen 5 enthaltenden Walzenstuhl 6.
Der Farbkasten 1 ist mit motorisch angetriebenen Farbprofilstelleinrichtungen 7 ausgestattet. Der Farbduktor 2 ist mit einem Antriebsmotor 8 verbunden, der den Farbduktor schrittweise und kontinuierlich mit unterschiedlicher Geschwindigkeit antreiben kann.
Der Reibzylinder 4 ist mit einem nicht dargestellten Antriebsrad ausgestattet, welches Bestandteil des Antriebsräderzug der Druckmaschine ist, d.h. die Geschwindigkeit des Reibzylinders ist über die Geschwindigkeit der Druckmaschine veränderbar.
Der Farbheber 3 ist in einem ersten Hebelarm 9' eines Winkelhebels 9 gelagert. Der zweite Hebelarm 9" des Winkelhebels 9 trägt eine Kurvenrolle 10, die mit einer Kurve 11 in Wirkverbindung steht.
Der Winkelhebel 9 ist in einem Drehpunkt 12 gelagert. Dieser Drehpunkt 12 ist wiederum in einem mit einem Betätigungsglied 14 verbundenen Schwenkhebel 13 angeordnet.
Die geometrischen Verhältnisse der Anordnung des Winkelhebels und des Schwenkhebels sind so ausgelegt, daß die Herstellung der Wirkverbindung zwischen Farbduktor/Farbheber/Reibzylinder mit der Trennung der Kurvenrolle 10 von der Kurve 11 verbunden ist.
Alternativ ist auch die Sperrung der Kurvenrolle 10 mittels einer Sperrklinke 16 über ein Bewegungselement 15 möglich.

Der Verfahrensablauf zur reaktionsschnellen Beeinflussung der Farbverteilung umfaßt folgende Verfahrensschritte.

Der Farbduktor 2 wird auf maximale Geschwindigkeit beschleunigt; dazu wird der Antriebsmotor 8 entsprechend angesteuert.

Der Reibzylinder 4 wird nunmehr auf eine Geschwindigkeit gebracht, der der Geschwindigkeit des Farbduktors entspricht. Dies erfolgt durch Geschwindigkeitsangleichung der Druckmaschine.

Der Farbheber 3 wird in Wirkverbindung sowohl mit dem Farbduktor 2 als auch mit dem Reibzylinder 4 gebracht (gestrichelte Darstellung in der Zeichnung). Gleichzeitig wird die Kurvenrolle 10 von der Kurve 11 weggesteuert und damit der Schwingantrieb für den Farbheber stillgesetzt.
Diese Operationen werden durch das Betätigungsglied 14 eingeleitet.
Alternativ ist auch die Herstellung einer Wirkverbindung zwischen Farbduktor, Farbheber und Reibzylinder durch Verschieben und/oder Verschwenken des Farbkastens einschließlich Farbduktor in Richtung Farbheber möglich.

Vermittels der Farbprofileinstelleinrichtung 7 wird der Farbkasten 1 geschlossen, so daß keine Farbe zu den nachfolgenden Walzen gefördert wird.

Die Überschußfarbe wird nunmehr von den Walzen in Richtung Farbkasten gefördert (Ausgleich Farbschichtdicken).

Nachdem die Überschußfarbe in den Farbkasten zurückgefördert worden ist wird die Geschwindigkeit des Farbduktors und des Reibzylinders wieder auf die für den Druckprozeß erforderliche Geschwindigkeit gebracht.

Gleichzeitig wird die ursprüngliche Funktion des Farbhebers wieder aktiviert.

Mit diesen Verfahrensschritten wird erreicht daß Überschußfarbe auf schnellstem Wege, d.h. innerhalb weniger Umdrehungen in den Farbkasten zurückgefördert wird.

Soll gleichzeitig bei Auftragwechsel das Farbprofil gewechselt (neues Farbprofil) werden sind folgende Verfahrensschritte erforderlich.

Der Farbduktor 2 wird auf maximale Geschwindigkeit beschleunigt; dazu wird der Antriebsmotor 8 entsprechend angesteuert.

Der Reibzylinder 4 wird nunmehr auf eine Geschwindigkeit gebracht, der der Geschwindigkeit des Farbduktors entspricht. Dies erfolgt durch Geschwindigkeitserhöhung der Druckmaschine.

Der Farbheber 3 wird in Wirkverbindung sowohl mit dem Farbduktor 2 als auch mit dem Reibzylinder 4 gebracht (gestrichelte Darstellung in der Zeichnung). Gleichzeitig wird die Kurvenrolle 10 von der Kurve 11 weggesteuert und damit der Schwingantrieb für den Farbheber stillgesetzt.
Diese Operationen werden durch das Betätigungsglied 14 eingeleitet.
Auch hier ist alternativ das Verschieben und/oder Verschwenken des Farbkastens, wie bereits beschrieben, möglich.

Das neue Farbprofil wird vermittels der Farbprofileinstelleinrichtung 7 am Farbkasten 1 eingestellt.

Ist Überschußfarbe vorhanden wird diese nunmehr von den Walzen in Richtung Farbkasten gefördert (Ausgleich Farbschichtdicken). Ist entsprechend des neuen Farbprofils Zusatzfarbe auf den Walzen erforderlich wird diese vom Farbduktor zu den Walzen gefördert. Dabei laufen die beiden genannten Prozesse je nach Erfordernis auch gleichzeitig ab.

Nachdem dieser Prozeß abgeschlossen ist wird die Geschwindigkeit des Farbduktors und des Reibzylinders wieder auf die für den Druckprozeß erforderliche Geschwindigkeit gebracht.

Gleichzeitig wird die ursprüngliche Funktion des Farbhebers wieder aktiviert.

Ist in dem verwendeten Walzenstuhl 6 eine bekannte Farbwalzentrennung bei Druckunterbrechung integriert, so ist es zweckmäßig bei den beschriebenen Verfahrensschritten diese Walzentrennung aufzuheben.
Des weiteren ist es zweckmäßig die nicht dargestellten Farbauftragwalzen bei diesem Prozeß von dem Druckformzylinder abzustellen.

### Bezugszeichenaufstellung

- 1: Farbkasten
- 2: Farbduktor
- 3: Farbheber
- 4: Reibzylinder
- 5: Walze
- 6: Walzenstuhl
- 7: Farbprofilstelleinrichtung
- 8: Antriebsmotor
- 9: Winkelhebel
- 9': erster Hebelarm
- 9": zweiter Hebelarm
- 10: Kurvenrolle
- 11: Kurve
- 12: Drehpunkt
- 13: Schwenkhebel
- 14: Betätigungsglied
- 15: Bewegungselement
- 16: Sperrklinke

## Patentansprüche

1. Verfahren zur Beeinflussung der Farbverteilung in Heberfarbwerken von Druckmaschinen mit den Verfahrensschritten
* Antreiben des Farbduktors mit maximaler Geschwindigkeit,
* Antreiben der Druckmaschine, so daß der Reibzylinder mit Farbduktorgeschwindigkeit rotiert,
* Herstellen einer ständigen Wirkverbindung zwischen Farbduktor, Farbheber und Reibzylinder, einschließlich Stillsetzen des Farbheberantriebes,
* Schließen des Farbkastens,
* Fördern von Überschußfarbe von den Walzen des Heberfarbwerkes in den Farbkasten,
* Ändern der Geschwindigkeit von Farbduktor und Druckmaschine,
* Herstellen der ursprünglichen Funktion des Farbhebers.

2. Verfahren zur Beeinflussung der Farbverteilung in Heberfarbwerken von Druckmaschinen mit den Verfahrensschritten
* Antreiben des Farbduktors mit maximaler Geschwindigkeit,
* Antreiben der Druckmaschine, so daß der Reibzylinder mit Farbduktorgeschwindigkeit rotiert,
* Herstellen einer ständigen Wirkverbindung zwischen Farbduktor, Farbheber und Reibzylinder, einschließlich Stillsetzen des Farbheberantriebes,
* Einstellen des Farbkastens auf ein neues Farbprofil,
* Fördern von Überschußfarbe von den Walzen des Heberfarbwerkes in den Farbkasten und/oder Fördern von Zusatzfarbe entsprechend des neuen Farbprofils auf die Walzen des Heberfarbwerkes,
* Ändern der Geschwindigkeit von Farbduktor und Druckmaschine,
* Herstellen der Funktion des Farbhebers.

3. Verfahren nach Anspruch 1 oder 2, **dadurch gekennzeichnet, daß** die bei Druckunterbrechung wirkende Walzentrennung im Farbwerk angehoben wird.

4. Verfahren nach Anspruch 1 oder 2, **dadurch gekennzeichnet, daß** das Herstellen einer ständigen Wirkverbindung durch Schalten des Farbhebers in eine Stellung zwischen Farbduktor und Reibzylinder erfolgt.

5. Verfahren nach Anspruch 1 oder 2, **dadurch gekennzeichnet, dass** das Herstellen einer ständigen Wirkverbindung durch Verschieben und/oder Verschwenken des Farbkastens einschließlich Farbduktor in Richtung Farbheber erfolgt

6. Einrichtung zur Durchführung des Verfahrens-der Beeinflussung der Farbverteilung in Heberfarbwerken von Druckmaschinen nach Anspruch 1, wobei das Heberfarbwerk einen Farbkasten (1) mit Farbduktor (2), einen Reibzylinder (4) und einen zwischen Farbduktor (2) und Reibzylinder (4) hin- und herschwingenden Farbheber (3) enthält, der Farbheber (3) an einem Ende eines Hebels gelagert ist und dem anderen Ende des Hebels eine mit einer Kurve (11) zusammenwirkende Kurvenrolle (10) zugeordnet ist und zur Herstellung einer Wirkverbindung zwischen Farbduktor (2), Farbheber (3) und Reibzylinder (4) sowie zur Aufhebung der Wirkverbindung zwischen Kurvenrolle (10) und Kurve (11) die Lage des Hebels veränderbar ist,
**dadurch gekennzeichnet, dass**
der Hebel als Winkelhebel (9) ausgeführt ist, wobei der erste Hebelarm (9') des Winkelhebels (9) den Farbheber (3) trägt, am zweiten Hebelarm (9") die mit der Kurve (11) zusammenwirkende Kurvenrolle (10) angeordnet ist und der Winkelhebel (9) an einem Drehpunkt (12) mit einen um einen Gestellpunkt drehbar gelagerter Schwenkhebel (13) gelenkig verbunden ist

## Claims

1. Method of influencing the ink distribution in lifting inking mechanisms of printing machines, with the method steps:
- driving the ink ductor at maximum speed,
- driving the printing machine so that the distributing cylinder rotates at the ink ductor speed,
- producing a constant operative connection between ink ductor, ink lifter and distributing cylinder, inclusive of standstill of the ink lifter drive,
- closing the ink fountain
- conveying excess ink from the rollers of the lifting inking mechanism into the ink fountain,
- changing the speed of the ink ductor and printing machine and
- producing the original function of the ink lifter.

2. Method of influencing the ink distribution in lifting inking mechanisms of printing machines, with the method steps:
- driving the ink ductor at maximum speed,
- driving the printing machine so that the distributing cylinder rotates at the ink ductor speed,
- producing a constant operative connection between ink ductor, ink lifter and distributing cylinder, inclusive of standstill of the ink lifter drive,
- setting the ink fountain to a new ink profile,
- conveying excess ink from the rollers of the lifting inking mechanism into the ink fountain and/or conveying additional ink in correspondence with the new ink profile to the rollers of the lifting inking mechanism,
- changing the speed of the ink ductor and printing machine and
- producing the function of the ink lifter.

3. Method according to claim 1 or 2, **characterised in that** the roller separation, which is effective during interruption of pressure, is lifted in the inking mechanism.

4. Method according to claim 1 or 2, **characterised in that** the production of a constant operative connection is carried out by switching the ink lifter into a setting between ink ductor and distributing cylinder.

5. Method according to claim 1 or 2, **characterised in that** the production of a constant operative connection is carried out by sliding and/or pivoting the ink fountain inclusive of ink ductor in the direction of the ink lifter.

6. Equipment for carrying out the method of influencing the ink distribution in lifting inking mechanisms of printing machines according to claim 1, wherein the lifting inking mechanism comprises an ink fountain (1) with ink ductor (2), a distributing cylinder (4) and an ink lifter (3) which oscillates back and forth between ink ductor (2) and distributing cylinder (4) and is mounted at one end of a lever, a cam roller (10) co-operating with a cam (11) is associated with the other end of the lever, and the position of the lever is variable for production of an operative connection between ink ductor (2), ink lifter (3) and distributing cylinder (4) as well as for cancelling the operation connection between cam roller (10) and cam (11), **characterised in that** the lever is constructed as a bellcrank (9), wherein the first lever arm (9') of the bellcrank (9) carries the ink lifter (3), the cam roller (10) co-operating with the cam (11) is arranged at the second lever arm (9") and the bellcrank (9) is pivotably connected at a fulcrum (12) with a pivot lever (13) mounted to be rotatable about a point on the frame.

## Revendications

1. Procédé pour influencer la répartition des couleurs dans un mécanisme d'encrage à rouleau preneur d'une machine d'impression, comprenant les étapes suivantes :
- Entraînement du rouleau encreur à la vitesse maximale,
- Entraînement de la machine d'impression de façon que le rouleau de transfert tourne à la même vitesse que le rouleau encreur,
- Etablissement d'une liaison active constante entre le rouleau encreur, le rouleau preneur et le rouleau de transfert, y compris arrêt du preneur,
- Fermeture de l'encrier,
- Transfert de l'excédent d'encre dans l'encrier, depuis les rouleaux du mécanisme d'encrage,
- Changement de vitesse du rouleau encreur et de la machine d'impression,
- Rétablissement de la fonction initiale du rouleau preneur.

2. Procédé pour influencer la répartition des couleurs dans un mécanisme d'encrage à rouleau preneur d'une machine d'impression, comprenant les étapes suivantes :
- Entraînement du rouleau encreur à la vitesse maximale,
- Entraînement de la machine d'impression de façon que le rouleau de transfert tourne à la même vitesse que le rouleau encreur,
- Etablissement d'une liaison active constante entre le rouleau encreur, le rouleau preneur et le rouleau de transfert, y compris arrêt du preneur,
- Réglage de l'encrier sur un nouveau profil de couleurs,
- Transfert de l'excédent d'encre dans l'encrier depuis les rouleaux du mécanisme d'encrage, et/ou transfert d'encre supplémentaire en fonction du nouveau profil de couleurs sur le rouleau du mécanisme d'encrage,
- Changement de vitesse du rouleau encreur et de la machine d'impression,
- Rétablissement de la fonction initiale du rouleau preneur.

3. Procédé selon la revendication 1 ou 2,
**caractérisé en ce qu'**
la séparation des rouleaux intervenant par interruption de l'impression est levée dans le mécanisme d'encrage.

4. Procédé selon la revendication 1 ou 2,
**caractérisé en ce que**
l'établissement d'une liaison efficace permanente est réalisée en intercalant le rouleau preneur entre le rouleau encreur et le rouleau de transfert.

5. Procédé selon la revendication 1 ou 2,
**caractérisé en ce que**
l'établissement d'une liaison permanente efficace est réalisée par transfert et/ou balayage horizontal de l'encrier y compris du rouleau encreur en direction du rouleau preneur.

6. Dispositif pour la réalisation du procédé pour influencer la répartition des couleurs dans un mécanisme d'encrage à rouleau d'une machine d'impression selon la revendication 1, dans lequel le mécanisme contient un encrier (1) avec rouleau encreur (2), un rouleau de transfert (4) et un rouleau preneur (3) oscillant dans un sens et dans l'autre, entre le rouleau encreur (2) et le rouleau de transfert (4), le rouleau preneur (3) est placé à l'extrémité d'un levier dont l'autre extrémité est asservie à un galet de came (10) coopérant avec une came (11) la position du levier pouvant être modifiée pour établir une liaison efficace entre le rouleau encreur (2), le rouleau preneur (3) et le rouleau de transfert (4) ainsi que pour la suppression de la liaison efficace entre le rouleau de guidage(10) et la came (1),
**caractérisé en ce que**
le levier (9) est un levier coudé, le premier bras de levier (9') du levier coudé (9) porte le rouleau encreur (3), sur le deuxième bras de levier (9") est fixé le galet de came (10) agissant en liaison avec la came (11), et le levier coudé (9) est articulé en un point de rotation (12) à un levier pivotant (13) fixé en rotation possible autour d'un point de positionnement.
